# EUROPÄISCHE PATENTSCHRIFT

(11) **EP 0 792 378 B1**
(45) Veröffentlichungstag und Bekanntmachung des Hinweises auf die Patenterteilung: **22.09.1999**
(21) Anmeldenummer: 95935838.3
(22) Anmeldetag: 27.10.1995
(51) Int. Cl.: C21C 7/10

(54) **VERFAHREN UND VORRICHTUNG ZUM AUFBLASEN VON SAUERSTOFFHALTIGEM GAS MIT UND OHNE FESTSTOFF AUF EINE IN EINEM METALLURGISCHEN GEFÄSS INSBESONDERE IN EINEM RH-GEFÄSS BEFINDLICHEN METALLSCHMELZE**
PROCESS AND DEVICE FOR BLOWING OXYGEN-CONTAINING GAS WITH AND WITHOUT SOLID MATERIAL ON A METAL MELT IN A METALLURGICAL VESSEL, ESPECIALLY AN RH VESSEL
PROCEDE ET DISPOSITIF POUR LE SOUFFLAGE DE GAZ CONTENANT DE L'OXYGENE, AVEC OU SANS MATIERES SOLIDES, SUR UNE MASSE DE METAL EN FUSION SE TROUVANT DANS UN RECIPIENT METALLURGIQUE, NOTAMMENT DANS UN RECIPIENT RH

(30) Priorität: 18.11.1994 DE 4442362
(43) Veröffentlichungstag der Anmeldung: 03.09.1997
(73) Patentinhaber: MANNESMANN Aktiengesellschaft, 40213 Düsseldorf (DE)
(72) Erfinder: SCHOELER, Horst-Dieter, D-47058 Duisburg (DE); MEYER, Ulrich, D-47228 Duisburg (DE); SIZOV, Anatoly, St. Petersburg, 198217 (RU)
(74) Vertreter: Presting, Hans-Joachim, Dipl.-Ing.
(86) Internationale Anmeldenummer: DE9501521
(87) Internationale Veröffentlichungsnummer: WO9616190

(56) Entgegenhaltungen:
- WO-A-94/00604
- DE-A- 1 904 442
- DE-A- 2 450 196
- PATENT ABSTRACTS OF JAPAN vol. 007 no. 077 (C-159) ,30.März 1983 & JP,A,58 009914 (SUMITOMO KINZOKU KOGYO KK) 20.Januar 1983,

## Beschreibung

Die Erfindung betrifft ein Verfahren zum Aufblasen von sauerstoffhaltigem Gas mit und ohne Feststoff auf eine in einem metallurgischen Gefäß befindlichen Metallschmelze, ein Verfahren zum Erzeugen einer Brennflamme und die entsprechenden Vorrichtungen nach den Oberbegriffen der Ansprüche 1, 2, 6, 9, 13 und 18. Es sind Verfahren und Vorrichtungen bekannt, mit denen Sauerstoff auf eine Metallschmelze aufgeblasen wird und mit denen durch Zumischen von Brennstoff die Schmelze aufgeheizt werden kann.
So ist aus der EP 0 584 814 A2 eine sog. top-blow-lance bekannt, deren Lanzenmündung laval-förmig ausgestaltet ist und die Bohrungen aufweist, über die ein brennbares Medium in den Hauptstrom der Lanze injiziert werden kann. Der Hauptstrom, bestehend aus Sauerstoff oder sauerstoffhaltigem Gas, verläßt die Lanzendüse mit Überschallgeschwindigkeit, aber unter konventionellen Strömungsbedingungen.
Die aus dieser Schrift bekannte Lanze besitzt einen wassergekühlten Mantel.Eine Vorrichtung zum Eindüsen von Feststoffen ist nicht vorgesehen.

Anlagen, bei denen Feststoffe zugegeben werden können, weisen regelmäßig Zusatzeinrichtungen auf. So ist aus der DE 20 26 780 C2 ein im Deckel des Gefäßes eingesteckter Zugabetrichter bekannt, durch den Feststoff - hier Zunder als Oxidationsmittel - der Schmelze zugeführt werden kann.
Aus der DE 29 18 213 C2 ist ein Verfahren und eine Vorrichtung zum metallurgischen Behandlen von Metallschmelzen bekannt, bei denen eine Mehrphasenbehandlung in einer einzigen Vorrichtung ermöglicht wird, in denen unter Beibehaltung der Abschlußhaube mindestens eine durch den Deckel geführte erste Einrichtung, hier eine Elektrode, durch eine zweite Einrichtung, hier eine Frischlanze, ersetzt wird.

Die Erfindung hat sich das Ziel gesetzt, ein Verfahren und eine dazu geeignete Lanze als einheitliches Bauteil zu schaffen, bei denen ohne bauliche Umbaumaßnahmen mit konstruktiv einfachen Mitteln verschiedene unterschiedliche Verfahrensschritte bei der Behandlung von in einem metallurgischen Gefäß befindliche Metallschmelzen bei Steigerung der Einbringraten der einzelnen Medien durchführbar sind.
Die Erfindung erreicht dieses Ziel durch die kennzeichnenden Merkmale der Verfahrensansprüche 1, 2 und 6 sowie die Vorrichtungsansprüche 9, 13 und 18.

Erfindungsgemäß wird eine Multifunktionslanze vorgeschlagen, bei der unabhängig voneinander die Verfahren Aufblasen von Sauerstoff mit und ohne Feststoffe und das Erzeugen einer Brennflamme möglich ist. Für den jeweiligen Verfahrensschritt werden lediglich die einzelnen Versorgungsleitungen entsprechend geschaltet, beim Aufblasen von Sauerstoff mit Feststoffen wird lediglich das Feststoffleitrohr tiefer in die Lanze hineingefahren.
In jeder Verfahrensstufe sind durch Einflußnahme insbesondere auf das Medienfließverhalten maximale Einbringraten möglich.
So wird beim Verfahren zum Aufblasen von sauerstoffhaltigem Gas der Gasstrom in besonders einfacher Art zum Schwingen angeregt, und zwar in der Weise, daß die Gasvolumina in Form von Längswellen trotz der hohen Mengen in besonders weicher Form auf der Oberfläche der Flüssigschmelze auftreffen.

Das Verfahren und die Vorrichtung eignen sich für die Behandlung von Metallschmelzen unter Atmosphärendruck wie auch unter Vakuum.

Beim Einsatz der Lanze zum Erzeugen einer Brennflamme wird nicht nur der Sauerstoffhauptstrom zum Pulsieren gebracht, auch das Brenngas wird zum Schwingen angeregt und dabei in seiner Frequenz so abgestimmt, daß im Vergleich zu konventionell strömenden Medien eine deutliche Steigerung und eine intensivere Vermischung der einzelnen Medien erfolgt. Die Pulsfrequenz des Sauerstoffs liegt dabei zwischen 60 und 900 Herz, bei einem Druck von 3 bis 11 bar. Die Pulsfrequenz des Brenngases weist eine vergleichbare Größe auf, wobei der Druck leicht über dem des Hauptgases liegt. Als Brenngas finden Erdgas, Koksgas und vergleichbare Gase Verwendung. Das Brenngas wird in kleinen Dosen über eine Vielzahl von Düsen in den Sauerstoffstrom injiziert. Die einzelnen Düsen besitzen in Abhängigkeit des Abstandes zum kritischen Durchmesser der laval-förmigen Lanzenmündung einen vorgegebenen Winkel, der auf die momentane Gasgeschwindigkeit und die aktuelle Schwingungsart Rücksicht nimmt. Die einzelnen Düsen sind selber als Generatoren ausgebildet, so daß mit einfachen Mitteln das Brenngas unmittelbar vor der Zumischung in den Hauptstrom zum Schwingen angeregt wird.
Das Brenngas kann über einen Ringspalt, der durch das Brenngaszufuhrrohr und das Sauerstoffleitrohr begrenzt ist oder über eine eigene Brennstoffzufuhrleitung zugeführt werden.

Beim Aufblasen von Sauerstoff und gleichzeitig von Feststoffen wird die Feststoffzufuhrlanze mit seiner Mündung bis in Strömungsrichtung hinter dem kritischen Durchmesser positioniert. Die kömigen oder auch staubförmigen Feststoffe werden von einem Fördergas transportiert. Dieses Gasfeststoffgemisch wird an der Mündung der Feststofförderlanze vom vorbeiströmenden Sauerstoffstrom mitgerissen. Zur weiteren Erhöhung dieses Effektes wird vorgeschlagen, die Mündung in der Weise auszugestalten, daß der Umfang des Mündungsbereiches größer ist als der Umfang des rohrförmigen Feststoffrohres. Am einfachsten geschieht dies durch ein sternförmiges Bördeln des Mündungsbereichs. Bei gleicher Querschnittsfläche steht dem mit hoher Geschwindigkeit vorbeiströmenden Sauerstoffstrahl eine größere Umfangslinie zur Verfügung, das mit Feststoffen belegte Fördergas mitzureißen.

Weiterhin wird vorgeschlagen, den Prallring, der den Hauptstrom zum Schwingen anregt, stromabwärts in Form einer laval-förmigen Lanzenmündung auszugestalten und so nicht erwünschte Behinderungen nach der Blende zu vermeiden.

Um den Hauptgasstrom bei allen denkbaren Gasmengen ohne Austausch der Lanzen optimal zum Schwingen anzuregen wird vorgeschlagen, die Einengung im kritischen Durchmesser der Laval-Düse verstellbar auszugestalten. Dabei wird vorgeschlagen, die konstruktiv einfach ausgestalteten Kipphebel einendig zu lagem und einstellbar zu kippen.

Ein Beispiel der Erfindung ist in der beigefügten Zeichnung dargelegt. Dabei zeigen die
- Figur 1: das Schema einer Lanze mit sämtlichen Bauelementen zur Durchführung der verschiedenen Verfahren.
- Figur 2: den Mündungsbereich der Feststofförderlanze und
- Figur 3: Schema der Brennstoffdüse.

Die Figur 1 zeigt eine Lanze, die sich aus einem Wasserleitrohr 21 und einem Sauerstoffleitrohr 11 zusammensetzt, das fußendig mit diesem verbunden von einem Wassertrennschirm 22 umhüllt wird, der wiederum fußendig mit dem Wasserleitrohr 21 verbunden ist.
Im linken Teil der Figur 1 ist ein Brenngasleitrohr 31 vorgesehen, daß das Sauerstoffleitrohr 11 umhüllt und einen spaltförmigen Freiraum für die Zuführung von Brenngas zuläßt. Im rechten Teil der Figur 1 ist ein Rohr als Brenngaszufuhrleitung 32, das unmittelbar vom Fußende zum Kopfende der Lanze geführt ist, aufgezeigt. Die einzelnen Medien Wasser W, Brenngas B, Feststoff F, Fördergas G und Sauerstoff S werden über die einzelnen Stutzen, und zwar Gaszufuhr 12, Wasserzufuhr 23, Wasserabfuhr 24, Brenngaszufuhr 33 und Feststoffzufuhr 42 der Lanze zugeführt.

Im Zentrum des Sauerstoffleitrohres 11 ist ein Verdrängungsrohr 41 angeordnet, das bei vorgegebener Eindringtiefe in das Sauerstoffleitrohr 11 als Feststoffzuführrohr einsetzbar ist.
Im Sauerstoffleitrohr 11 ist mit einem Abstand I_{B} in Strömungsrichtung vor dem kritischen Durchmesser der laval-förmigen Lanzenmündung ein Prallring 13 befestigt. Der Prallring 13 besitzt einen freien Durchtritt D_{B}. Der Prallring 13 kann auf seiner stromabwärts liegenden Seite eine laval-förmige Ausgestaltung 15 aufweisen. Das Sauerstoffleitrohr 11 besitzt eine Einengung 14, dem kritischen Durchmesser der laval-förmigen Lanzenmündung. Dieser kritische Durchmesser 14 kann durch Verstellelemente 16 variiert werden.

Beim Einsatz der Lanze als reine Aufblaslanze ohne Feststoffe mündet das Rohr 41 in Stromrichtung vor dem Prallring 13 in einem Abstand Ip.
Beim Einsatz des Rohres 41 als Feststoffzuführrohr wird dieses Rohr in der Weise verschoben, daß es durch den Freiraum der Prallplatte 13 und die Einengung des kritischen Durchmessers 14 hindurchragt und von der Einengung 14 stromabwärts ein Abstand I_{K} besitzt.

Im Laval-Düsenbereich 17 des Sauerstoffleitrohres 11 sind Düsen 34 vorgesehen, die eine Erweiterungsstufe 35 aufweisen.
Die Düsen 34 weisen zu einer jeweiligen Ebene senkrecht zur Lanzenmittenachse I einen Winkel α auf, der umso flacher (kleiner) wird, je weiter die einzelne Düse 34 vom kritischen Durchmesser 14 entfernt ist. Die erste Düse 34 ist mindestens im Abstand I_{D} vom kritischen Durchmesser 14 beabstandet.
Die einzelnen Pfeile zeigen die Strömungsrichtung des Mediums an.

Die Figur 2 zeigt den Mündungsbereich des Feststoffzuführrohres 41 mit einer stemförmigen Ausbördelung. Durch die besondere Formgestaltung besitzt das Feststoffzuführrohr 41 einen konstanten Querschnitt A, wobei die Umfangslinie des verformten Teils U_{V} länger ist als die Umformungslinie eines unverformten Rohres U_{R}.

Die Figur 3 zeigt eine Düse 34 mit einer ausgangsseitigen Erweiterungsstufe 35. Weiterhin aufgezeigt sind die Bemaßungen Länge der Düse L_{d}, Länge Generator L_{g}, Durchmesser Düse D_{D} und Durchmesser Generator D_{G}.

### Positionsliste

### Sauerstoff

- 11: Sauerstoffleitrohr
- 12: Sauerstoffzuführstutzen
- 13: Prallring
- 14: Einengung (kritischer Durchmesser)
- 15: lavalförmige Ausgestaltung
- 16: Verstellelement
- 17: Laval-Düse

### Wasser

- 21: Wasserleitrohr
- 22: Wassertrennschirm
- 23: Wasserzuführstutzten
- 24: Wasserabführstutzen

### Brenngas

- 31: Brenngasleitrohr
- 32: Brenngaszuführleitung
- 33: Brenngaszuführstutzen
- 34: Düse
- 35: Erweiterungsstufe

### Feststoff

- 41: Feststoffzuführrohr
- 42: Feststoffzuführstutzen

- S: Sauerstoff
- F: Feststoff
- W: Wasser
- B: Brenngas
- G: Fördergas
- I: Lanzenhauptachse
- A: Fläche
- D_{G}: Durchmesser Generator
- D_{D}: Durchmesser Brennstoffdüse
- D_{B}: Durchmesser Blende
- D_{K}: kritischer Durchmesser
- D_{S}: lichte Weite Sauerstoffleitrohr
- d: lichte Weite Feststoffzuführrohr
- Iₚ: Abstand Rohr 41 zur Plattte 13 (bei Sauerstoff)
- I_{D}: Abstand kritischer Durchmesser zur Brennstoffdüse
- I_{d}: Abstand Rohr 41 (bei Feststoff ) zum kritischen Durchmesser
- I_{K}: Abstand Mündung Feststoffzuführrohr zum kritischen Durchmesser
- I_{B}: Abstand Prallring zum kritischen Durchmesser
- L_{d}: Länge Düse
- L_{g}: Länge Generator
- U_{V}: Umfang verformter Teil
- U_{R}: Umfang rohrförmig
- α: Bohrungswinkel

## Patentansprüche

1. Verfahren zum Aufblasen von sauerstaffhaltigem Gas auf eine, in einem metallurgischen Gefäß befindliche Metallschmelze, insbesondere eine unter Vakuum gesetzte Stahlschmelze in einem RH-Gefäß,
gekennzeichnet durch folgende Schritte:
a) Sauerstoff oder mit Sauerstoff angereichertes Gas wird ringförmig durch eine auf die Schmelze gerichtete Lanze geführt,
b) nach einer vorgebbaren Strecke wird der ringförmige Gasstrom zu einem Vollstrom mit kreisförmigem Querschnitt erweitert,
c) im weiteren Vorwärtsbewegen prallt der Gasstrom in seinem Außenbereich auf ein als ringförmige Blende ausgestaltetes Hindernis,
d) der auf das Hindernis aufgeprallte Gasstrom fließt zurück, trifft dabei auf den in Richtung Schmelze fließenden Gasstrom und regt diesen zum Schwingen an,
e) der durch die Öffnung des ringförmigen Hindernisses strömende, zum Schwingen angeregte Gasstrom durchströmt anschließend den kritischen Querschnitt einer Laval-Düse und verläßt die laval-förmige Lanzenmündung in Überschallgeschwindigkeit.

2. Verfahren nach Anspruch 1, dadurch gekennzeichnet, daß zum Erzeugen einer Brennflamme in dem Freiraum des metallurgischen Gefäß
f) gleichzeitig zur Förderung des Sauerstoff- bzw. sauerstoffhaltigen Hauptstromes wird Brenngas zur laval-förmigen Lanzenmündung geführt,
g) im Bereich der Lanzenmündung wird das Brenngas auf mehrere Düsen verteilt,
h) in den Düsen wird das Brenngas zum Schwingen angeregt und
i) durch Öffnungen der Innenwandung der Laval-Düse wird das Brenngas in, im wesentlichen quer zur Strömungsrichtung des Hauptstromes des Sauerstoffes sich bewegenden Einzelströmen zugeführt,
j) im Inneren der Laval-Düse mischen sich innig die schwingenden Einzelströme des Brenngases mit dem schwingenden Sauerstoff bzw. sauerstoffhaltigen Hauptstrom und
k) das Gas/Sauerstoffgemisch verläßt die laval-förmige Lanzenmündung in Überschallgeschwindigkeit.

3. Verfahren nach Anspruch 1 oder 2,
dadurch gekennzeichnet,
daß die Pulsfrequenz des Sauerstoff- oder sauerstoffhaltigen Gases f=60 bis 900 Herz, bei einer Druckamplitude im kritischen Durchtritt von p=3 bis 11 bar bei einer Menge von Q= 200 bis 3000 Nm³/h beträgt.

4. Verfahren nach Anspruch 3 und 2,
dadurch gekennzeichnet,
daß die Pulsfrequenz des Brenngases f= 60 - 900 Herz bei p= 4 bis 20 bar beträgt.

5. Verfahren nach Anspruch 4,
dadurch gekennzeichnet,
daß das Brenngas Erdgas ist.

6. Verfahren nach einem der vorstehenden Ansprüche, dadurch gekennzeichnet, daß zum Aufblasen von mit Feststoffen angereichertem sauerstoffhaltigen Gas gleichzeitig zur Förderung des Sauerstoff- oder sauerstoffhaltigen Gases ein koaxial zu diesem durch ein Fördergas bewegter feinkörniger Feststoff bis in den Innenraum der Laval-Düse transportiert wird,
der mit Überschallgeschwindigkeit sich bewegende ringförmige Hauptstrom des Sauerstoff- bzw. sauerstoffhaltigen Gases reißt das langsamer strömende Feststoff/Gasgemisch mit und vermischt sich innig mit diesem,
das Gemisch aus sauerstoffhaltigem Gas, Fördergas und Feststoff verläßt schwingend die Mündung der Lanze mit Überschallgeschwindigkeit.

7. Verfahren nach Anspruch 6,
dadurch gekennzeichnet,
daß der Feststoff eine Korngröße von 0,1 bis 0,3 mm aufweist, bei einem Durchsatz von M = 60 bis 250 kg/min.

8. Verfahren nach Anspruch 7,
dadurch gekennzeichnet,
daß der Feststoff metallisch oder graphithaltig ist, insbesondere Fe₂O₃, AL oder C.

9. Lanze zum Behandeln von in metallurgischen Gefäßen befindlichen, flüssigen, Metallschmelzen, insbesondere von einem Vakuum ausgesetzten Stahl in RH-Gefäßen, die kopfendig am inneren Leitrohr der Lanze zum Führen von Gasen, im wesentlichen Sauerstoff, eine laval-düsenförmige Mündung besitzt, und über seine Gesamtlänge einen Kühlmantel aufweist sowie fußendig an eine Sauerstoff- und eine Kühlmedienversorgungsstation angeschlossen ist, zur Durchführung des Verfahrens nach Anspruch 1,
dadurch gekennzeichnet,
daß im Sauerstoffleitrohr (11) in einem Abstand (I_{B}) in Gasströmungsrichtung vor der Einengung (kritischer Durchmesser 14) von I_{B} 0,7 bis 0,9 D_{S}, mit D_{S} als lichte Weite des Sauerstoffleitrohres (11), ein Prallring (13) befestigt ist, und
daß im Sauerstoffleitrohr (11) fußendig gehalten und koaxial zu diesem geführt ein Rohr (41) vorgesehen ist, welches kopfendig in Gasströmrichtung vor dem Prallring (13) in einem Abstand I_{P} = 0,1 bis 0,3 x D_{S} endet.

10. Lanze nach Anspruch 9,
dadurch gekennzeichnet,
daß der Prallring (13) stromabwärts eine mit einer Laval-Düse vergleichbare Ausgestaltung (15) besitzt.

11. Lanze nach Anspruch 9,
dadurch gekennzeichnet,
daß die Einengung (14) Elemente (16) aufweist, mit der der kritische Durchmesser (D_{K}) verstellbar ist.

12. Lanze nach Anspruch 11,
dadurch gekennzeichnet,
daß die Verstellelemente (16) einendig gelagerte Kipphebel sind.

13. Lanze nach Anspruch 9, dadurch gekennzeichnet, daß in der laval-düsenförmige Lanzenmündung Düsen angeordnet sind, daß die Lanze fußendig mit einer Sauerstoff, einer Kühlmedien- und einer Brenngasversorgungsstation in Verbindung steht,
daß mindestens sechs Düsen (34) jeweils in einer horizontalen Ebene mindestens als Dreier-Gruppen angeordnet sind,
daß die erste Düsenreihe (34) einen Abstand zur Einengung (14) von I_{D} > 1,4xD_{K}, mit D_{K} als kritischen Durchmesser, beabstandet ist und
daß die Düsen (34) als Schwingungsgeneratoren ausgestaltet sind.

14. Lanze nach Anspruch 13,
dadurch gekennzeichnet,
daß die Anzahl der (n) der Düsen (34) zwischen n=9 bis 60 beträgt.

15. Lanze nach Anspruch 13,
dadurch gekennzeichnet,
daß die Düsen (34) eine Länge L_{d} = 10 bis 50 mm und einen Durchmesser D_{D}=3-15 mm aufweisen und
daß mündungsseitig eine als Generator dienende Erweiterungsstufe (35) vorgesehen ist mit D_{G}/D_{D} = 1,1 bis 2,0, mit D_{G} als Generatordurchmesser und L_{g}/D_{D} = 0,3 bis 1,8, mit L_{g} als Generatorlänge.

16. Lanze nach Anspruch 15,
dadurch gekennzeichnet,
daß der Bohrungswinkel α_{I} zwischen einer senkrecht zur Lanzenhauptachse (I) angeordneten Ebene der ersten Düsenreihe (34) in Strömungsrichtung α_{I} = 10 bis 30° beträgt und
daß die nachfolgenden Düsenreihen (34) in Abhängigkeit ihrer Rangfolge, flachere positive Winkel α_{II} bis αₙ als Index aufweisen.

17. Lanze nach Anspruch 13,
dadurch gekennzeichnet,
daß die Brenngaszufuhr über einen durch ein Brenngasleitrohr (31) und das Sauerstoffleitrohr (11) gebildeten ringförmigen Spalt den Düsen (34) zugeführt wird.

18. Lanze nach Anspruch 13,
dadurch gekennzeichnet,
daß die Düsen (34) über eine Brenngaszuführleitung (32) mit einer Brenngasversorgungsstation in Verbindung stehen.

19. Lanze nach einem der vorstehenden Ansprüche,dadurch gekennzeichnet, daß sie eine Einrichtung zum Fördern von Feststoffen einschließlich der Fördergas- und Feststoffversorgungsstation aufweist daß fußendig im Sauerstoffleitrohr (11) koaxial zu diesem in seiner Eindringtiefe in dieses einstellbar verschiebbar ein Feststoffzuführrohr (41) angeordnet ist,
daß das Feststoffzuführrohr (41) kopfendig so tief in das Sauerstoffleitrohr (11) eindringt, daß es stromabwärts über den Prallring (13) und die Einengung (kritischer Durchmesser) D_{K} hinaus in einem Abstand I_{K} > 0,1 x D_{S},
mit D_{S} als lichte Weite des Sauerstoffleitrohres (11), mündet.

20. Lanze nach Anspruch 18,
dadurch gekennzeichnet,
daß das Feststoffzuführrohr (41) im Bereich seiner Mündung in der Weise verformt ist, daß bei konstanter Durchtrittsfläche das Verhältnis des verformten Umfanges U_{V} zum rohrförmigen Umfang U_{R}
U_{V}/U_{R} = 1,1 bis 1,3 beträgt.

21. Lanze nach Anspruch 19,
dadurch gekennzeichnet,
daß die Umfangslinie des verformten Umfanges U_{V} sternförmig ausgestaltet ist.

## Claims

1. A process for blowing oxygen-containing gas onto a metal melt located in a metallurgical vessel, in particular a steel melt placed under vacuum in an RH vessel,
characterised by the following steps:
a) oxygen or oxygen-enriched gas is guided in annular form through a lance directed at the melt,
b) after a presettable distance, the annular gas stream is widened to form a full stream with a circular cross-section,
c) in its further forward movement, the gas stream in its outer region meets an obstacle in the form of an annular screen,
d) the gas stream which has met the obstacle flows back, in so doing meets the gas stream flowing in the direction of the melt and prompts it to oscillate,
e) the gas stream which flows through the opening in the annular obstacle and which has been prompted to oscillate then flows through the critical cross-section of a Laval nozzle and leaves the Laval-type lance opening at supersonic speed.

2. A process according to Claim 1, characterised in that to produce a burner flame in the free space of the metallurgical vessel
f) simultaneously with the conveyance of the oxygen or oxygen-containing main stream, combustion gas is supplied to the Laval-type lance opening,
g) the combustion gas is distributed to a plurality of nozzles in the region of the lance opening,
h) the combustion gas is prompted to oscillate in the nozzles, and
i) the combustion gas is fed in individual streams which move substantially transversely to the direction of flow of the main stream of oxygen through openings in the inner wall of the Laval nozzle,
j) the oscillating individual streams of the combustion gas mix thoroughly with the oscillating oxygen or oxygen-containing main stream in the interior of the Laval nozzle, and
k) the gas/oxygen mixture leaves the Laval-type lance mouth at supersonic speed.

3. A process according to Claim 1 or 2, characterised in that the pulse frequency of the oxygen or oxygen-containing gas is f = 60 to 900 Hertz, at a pressure amplitude in the critical passage of p = 3 to 11 bar at a rate of Q = 200 to 3000 sm³/h.

4. A process according to Claims 3 and 2, characterised in that the pulse frequency of the combustion gas is f = 60 - 900 Hertz at p = 4 to 20 bar.

5. A process according to Claim 4, characterised in that the combustion gas is natural gas.

6. A process according to one of the above claims, characterised in that simultaneously to the conveyance of the oxygen or oxygen-containing gas fine-grained solids moved coaxially thereto by a conveying gas are transported into the interior of the Laval nozzle for blowing on solids-enriched oxygen-containing gas, the annular main flow of the oxygen or oxygen-containing gas which moves at supersonic speed entrains the slower-flowing solids/gas mixture and mixes intimately therewith,
the mixture of oxygen-containing gas, conveying gas and solids leaves the mouth of the lance in oscillating manner at supersonic speed.

7. A process according to Claim 6, characterised in that the solids have a grain size of 0.1 to 0.3 mm, at a throughput rate of M = 60 to 250 kg/min.

8. A process according to Claim 7, characterised in that the solids are metallic or graphite-containing, in particular Fe₂O₃, Al or C.

9. A lance for treating liquid metal melts located in metallurgical vessels, in particular steel placed under vacuum in RH vessels, which lance has at its top end on the inner guide tube of the lance a mouthpiece in the form of a Laval nozzle for carrying gases, essentially oxygen, and has over its entire length a cooling jacket, and is connected at its bottom end to an oxygen and a cooling media supply station, for performing the process according to Claim 1,
characterised in that
a baffle ring (13) is fastened in the oxygen guide tube (11) at a distance (I_{B}) in the direction of gas flow in front of the constriction (critical diameter 14) of I_{B} 0.7 to 0.9 D_{S}, D_{S} being the internal width of the oxygen guide tube (11), and
that a tube (41) held at the bottom end is provided in the oxygen guide tube (11) and is guided coaxially thereto, which tube at its top end ends in the direction of gas flow before the baffle ring (13) at a distance of Iₚ = 0.1 to 0.3 x D_{S}.

10. A lance according to Claim 9, characterised in that the baffle ring (13) has on its downstream side a configuration (15) comparable to a Laval nozzle.

11. A lance according to Claim 9, characterised in that the constriction (14) bears elements (16) with which the critical diameter (D_{K}) can be adjusted.

12. A lance according to Claim 11, characterised in that the adjustment elements (16) are rockers mounted at one end.

13. A lance according to Claim 9, characterised in that nozzles are arranged in the lance mouth which is in the shape of a Laval nozzle, that the lance is connected at its bottom end to an oxygen, a cooling media and a combustion gas supply station,
that at least six nozzles (34) are arranged each in a horizontal plane at least as groups of three,
that the first series of nozzles (34) is at a distance from the constriction (14) of I_{D} > 1.4 x D_{K}, D_{K} being the critical diameter, and
that the nozzles (34) are in the form of oscillation generators.

14. A lance according to Claim 13, characterised in that the number (n) of nozzles (34) is n = 9 to 60.

15. A lance according to Claim 13, characterised in that the nozzles (34) have a length L_{d} = 10 to 50 mm and a diameter D_{D} = 3 - 15 mm, and
that on the mouthpiece side a widening step (35) serving as a generator is provided with D_{G}/D_{D} = 1.1 to 2.0, D_{G} being the generator diameter and L_{g}/D_{D} = 0.3 to 1.8, L_{g} being the generator length.

16. A lance according to Claim 15, characterised in that the bore angle α_{I} between a plane of the first series of nozzles (34) which is located at right-angles to the main axis (I) of the lance in the direction of flow is α_{I} = 10 to 30° and
that the subsequent series of nozzles (34), dependent on their ranking, have smaller positive angles α_{II} to αₙ as index.

17. A lance according to Claim 13, characterised in that the supply of combustion gas is fed to the nozzles (34) via an annular gap formed by a combustion gas guide tube (31) and the oxygen guide tube (11).

18. A lance according to Claim 13, characterised in that the nozzles (34) are connected to a combustion gas supply station via a combustion gas supply line (32).

19. A lance according to one of the preceding claims, characterised in that it has a means for conveying solids including the conveying gas and solids supply station, that a solids supply tube (41) is arranged at the bottom end in the oxygen guide tube (11) coaxially thereto so as to be adjustably displaceable in its depth of penetration therein,
that the solids supply tube (41) at the top end penetrates so deeply into the oxygen guide tube (11) that it opens downstream beyond the baffle ring (13) and the constriction (critical diameter) D_{K} at a distance l_{K} > 0.1 x D_{S}, D_{S} being the internal width of the oxygen guide tube (11).

20. A lance according to Claim 18, characterised in that the solids feed tube (41) in the region of its mouth is deformed such that for a constant passage area the ratio of the deformed periphery U_{V} to the tubular periphery U_{R} is U_{V}/U_{R} = 1.1 to 1.3.

21. A lance according to Claim 19, characterised in that the peripheral line of the deformed periphery U_{V} is star-shaped.

## Revendications

1. Procédé pour souffler du gaz contenant de l'oxygène sur une matière en fusion métallique se trouvant dans un récipient métallurgique, en particulier une matière en fusion d'acier sous vide dans un récipient RH, caractérisé par les étapes suivantes :
a) l'oxygène ou du gaz enrichi en oxygène est guidé de façon annulaire par une lance orientée sur la matière en fusion,
b) après une étendue pouvant être prédéfinie, le courant gazeux annulaire est élargi en un courant total ayant une section transversale circulaire,
c) dans le déplacement ultérieur en avant, le courant gazeux fait impact, dans sa zone externe, sur un obstacle réalisé comme écran annulaire,
d) le courant gazeux faisant impact sur l'obstacle s'écoule en retour, rencontre de plus le courant gazeux s'écoulant en direction de la matière en fusion et induit celui-ci à produire des pulsations,
e) le courant gazeux induit à produire des pulsations, s'écoulant par l'ouverture de l'obstacle annulaire, traverse ensuite la section transversale critique d'une buse Laval et quitte l'embouchure de lance en forme de buse Laval à une vitesse supersonique.

2. Procédé selon la revendication 1,
caractérisé en ce que, pour engendrer une flamme dans l'espace libre du récipient métallurgique :
f) simultanément à l'amenée de l'oxygène ou du courant principal contenant de l'oxygène, du gaz combustible est guidé vers l'embouchure de la lance en forme de buse Laval,
g) dans la zone de l'embouchure de la lance, le gaz combustible est réparti sur plusieurs buses,
h) dans les buses, le gaz combustible est induit à produire des pulsations, et
i) par des ouvertures de la paroi interne de la buse Laval, le gaz combustible est amené en des courants individuels se déplaçant généralement transversalement à la direction d'écoulement du courant principal de l'oxygène,
j) à l'intérieur de la buse Laval, les courants individuels pulsés du gaz combustible se mélangent intimement avec l'oxygène ou le courant principal contenant de l'oxygène pulsé, et
k) le mélange gaz/oxygène quitte l'embouchure de lance en forme de buse Laval à une vitesse supersonique.

3. Procédé selon la revendication 1 ou 2,
caractérisé en ce que la fréquence des pulsations de l'oxygène ou du gaz contenant de l'oxygène vaut f = 60 à 900 Hz, pour une amplitude de pression dans le passage critique de p = 3 à 11 bars pour une quantité de Q = 200 à 3000 Nm³/h.

4. Procédé selon les revendications 3 et 2,
caractérisé en ce que la fréquence des pulsations du gaz combustible vaut f = 60-900 Hz pour p = 4 à 20 bars.

5. Procédé selon la revendication 4,
caractérisé en ce que le gaz combustible est du gaz naturel.

6. Procédé selon une des revendications précédentes,
caractérisé en ce que, pour souffler du gaz contenant de l'oxygène enrichi en matières solides, simultanément à l'amenée de l'oxygène ou du gaz contenant de l'oxygène, une matière solide à grains fins déplacée coaxialement à celui-ci par un gaz de transport est transportée jusque dans l'espace interne de la buse Laval, le courant principal annulaire, se déplaçant à une vitesse supersonique, de l'oxygène ou du gaz contenant de l'oxygène entraîne le mélange matière solide/gaz s'écoulant plus lentement et se mélange de façon intime à celui-ci, le mélange de gaz contenant de l'oxygène, de gaz de transport et de matière solide quittant, de façon pulsée, l'embouchure de la lance à une vitesse supersonique.

7. Procédé selon la revendication 6,
caractérisé en ce que la matière solide présente une grosseur de grains de 0,1 à 0,8 mm, pour un débit de M = 60 à 250 kg/mn.

8. Procédé selon la revendication 7,
caractérisé en ce que la matière solide est métallique ou contient du graphite, en particulier Fe₂O₃, Al ou C.

9. Lance pour traiter des matières en fusion métalliques, liquides, se trouvant dans des récipients métallurgiques, en particulier de l'acier sous vide dans des récipients RH, qui, à l'extrémité de tête, sur le tube de guidage interne de la lance pour guider des gaz, généralement de l'oxygène, possède une embouchure en forme de buse Laval, et présente, sur toute sa longueur, une enveloppe de refroidissement, ainsi que, à l'extrémité de pied, est raccordée à un poste d'alimentation en oxygène et à un poste d'alimentation en fluide de refroidissement, pour la mise en oeuvre du procédé selon la revendication 1,
caractérisée en ce que, dans le conduit de guidage d'oxygène (11), à une distance(l_{B}) dans la direction d'écoulement du gaz avant l'étranglement (diamètre critique 14) de I_{B} 0,7 à 0,9 D_{S}, D_{S} étant la largeur intérieure du tube de guidage d'oxygène (11), il est fixé une bague d'impact (13), et en ce que, de façon maintenue à l'extrémité de pied dans le tube de guidage d'oxygène (11) et de façon guidée coaxialement par rapport à celui-ci, il est prévu un tube (41) lequel s'achève, à l'extrémité de tête, dans la direction d'écoulement du gaz avant la bague d'impact (13) à une distance Iₚ = 0,1 à 0,3 x D_{S}.

10. Lance selon la revendication 9,
caractérisée en ce que la bague d'impact (13) possède, en aval, une conformation (15) comparable à une buse Laval.

11. Lance selon la revendication 9,
caractérisée en ce que l'étranglement (14) présente des éléments (16) grâce auxquels le diamètre critique (D_{K}) est réglable.

12. Lance selon la revendication 11,
caractérisée en ce que les éléments de réglage (16) sont des leviers basculants montés à une extrémité.

13. Lance selon la revendication 9,
caractérisée en ce que, dans l'embouchure de la lance en forme de buse Laval, sont agencées des buses, en ce que la lance est en liaison, à l'extrémité de pied, avec un poste d'alimentation en oxygène, un poste d'alimentation en fluide de refroidissement, et un poste d'alimentation en gaz combustible, en ce qu'au moins six buses (34) sont agencées à chaque fois dans un plan horizontal au moins en groupes de trois, en ce que la première série de buses (34) est écartée d'une distance par rapport à l'étranglement (14) de I_{D} > 1,4 x D_{K}, D_{K} étant le diamètre critique, et en ce que les buses (34) sont réalisées comme générateurs de pulsations.

14. Lance selon la revendication 13,
caractérisée en ce que le nombre des buses (34) vaut n = 9 à 60.

15. Lance selon la revendication 13,
caractérisée en ce que les buses (34) présentent une longueur L_{d} = 10 à 50 mm et un diamètre D_{D} = 3-15 mm, et en ce que, du côté de l'embouchure, il est prévu un élargissement (35) servant de générateur avec D_{G}/D_{D} = 1,1 à 2,0, D_{G} étant le diamètre du générateur, et L_{g}/D_{D} = 0,3 à 1,8, L_{g} étant la longueur du générateur.

16. Lance selon la revendication 15,
caractérisée en ce que l'angle de perçage α_{I} par rapport à un plan perpendiculaire à l'axe principal (I) de la lance de la première série de buses (34) dans la direction d'écoulement vaut α_{I} = 10 à 30°, et en ce que les séries de buses suivantes (34) présentent, comme indice, de façon dépendant de leur rang, des angles positifs plus plats α_{II} à αₙ.

17. Lance selon la revendication 13,
caractérisée en ce que l'amenée de gaz combustible aux buses (34) est réalisée par l'intermédiaire d'une fente annulaire formée par un tube de guidage de gaz combustible (31) et le tube de guidage d'oxygène (11).

18. Lance selon la revendication 13,
caractérisée en ce que les buses (34) sont reliées, par l'intermédiaire d'un conduit d'amenée de gaz combustible (32), à un poste d'alimentation en gaz combustible.

19. Lance selon une des revendications précédentes,
caractérisée en ce qu'elle présente un dispositif pour transporter des matières solides y compris le poste de gaz de transport et le poste d'alimentation en matières solides, en ce que, à l'extrémité de pied, dans le tube de guidage d'oxygène (11), coaxialement à celui-ci, il est agencé un tube d'amenée de matières solides (41) déplaçable de façon réglable dans celui-ci concernant sa profondeur de pénétration, en ce que le tube d'amenée de matières solides (41) pénètre, à l'extrémité de tête, dans le tube de guidage d'oxygène (11) de sorte qu'il débouche, en aval, au-delà de la bague d'impact (13) et de l'étranglement (diamètre critique) D_{K}, à une distance I_{K} > 0,1 x D_{S}, D_{S} étant la largeur intérieure du tube de guidage d'oxygène (11).

20. Lance selon la revendication 18,
caractérisée en ce que le tube d'amenée de matières solides (41) est déformé dans la zone de son embouchure de façon que, pour une surface de passage constante, le rapport de la périphérie déformée U_{V} par rapport à la périphérie tubulaire U_{R} vaut U_{V}/U_{R} = 1,1 à 1,3.

21. Lance selon la revendication 19,
caractérisée en ce que le contour de la périphérie déformée U_{V} est réalisé en forme d'étoile.
